# EUROPÄISCHE PATENTSCHRIFT

(11) **EP 0 168 379 B1**
(45) Veröffentlichungstag und Bekanntmachung des Hinweises auf die Patenterteilung: **08.06.1988**
(21) Anmeldenummer: 85890130.9
(22) Anmeldetag: 14.06.1985
(51) Int. Cl.: E21B 10/60

(54) **Bohrwerkzeug, insbesondere Bohrkrone**
Drilling tool, especially a drill bit
Outil de forage, en particulier trépan de forage

(30) Priorität: 18.06.1984 US 621867
(43) Veröffentlichungstag der Anmeldung: 15.01.1986
(73) Patentinhaber: VEREINIGTE EDELSTAHLWERKE AKTIENGESELLSCHAFT (VEW), A-1010 Wien (AT)
(72) Erfinder: Hölzl, Kurt, Dipl.-Ing., A-8700 Leoben (AT)

(56) Entgegenhaltungen:
- DE-A- 3 007 659
- DE-A- 3 029 963
- GB-A- 2 104 942
- US-A- 2 950 090
- US-A- 3 120 284
- US-A- 3 129 777
- US-A- 3 823 789
- US-A- 4 360 069

## Beschreibung

Die Erfindung bezieht sich auf ein Bohrwerkzeug, insbesondere Bohrkrone für flüssigkeitsstrahlunterstütztes, insbesondere drehendes, Bohren im Gestein mit einem Bohrwerkzeugkörper, der, insbesondere mit Hartmetall aufgebaute, Bohrschneiden, Stifte od. dgl. aufweist, mit zumindest einer Zuführung für ein fluides Druckmedium mit einem Druck zwischen 500 und 4000 bar, die in zumindest eine im Bohrwerkzeugkörper lösbar eingesetzte Düse mündet.

Bohrwerkzeuge, sei es für das schlagende oder das rein drehende Bohren im Gestein, müssen verschiedene Aufgaben erfüllen. Das Gestein kann relativ hohen Druckbeanspruchungen ausgesetzt werden, wohingegen die Zugfestigkeit von Gestein in der Regel gering ist. Die Bohrkrone dient nun als kraftübertragendes Element zwischen dem Bohrantrieb und dem Gestein. Durch die Krafteinwirkung der Bohrkrone, insbesondere der Bohrschneiden, wird das Gestein anfangs elastisch deformiert, wobei gleichzeitig Druckrisse und Schubrisse im Gestein entstehen. Gleichzeitig müssen Gesteinspartikelchen aus dem Verband gelöst werden und aus dem unmittelbaren Wirksamkeitsbereich der Schneiden entfernt werden. Eine derartige Entfernung muß deshalb durchgeführt werden, damit die von dem Bohraggregat aufgebrachte Energie nicht dazu verwendet wird, daß Bohrklein weiter zu zerkleinern, wodurch ein Polster zwischen dem abzutragenden Gestein und den Bohrschneiden aufgebaut wird. Zum Austragen des Bohrkleins ist es bekannt, Fluide, insbesondere Gase oder Flüssigkeiten zu verwenden. Die Flüssigkeiten können auch noch Schwebstoffe aufweisen, damit auch spezifisch schwerere Substanzen aus dem Bohrloch ausgetragen werden können. Ein Unterstützen des Gesteinsabbaus durch derartige Spülflüssigkeiten tritt jedoch nicht ein.

Beim wasserstrahlunterstützten Schneiden tritt der Wasserstrahl in bereits bestehende oder durch die Krafteinwirkung der Bohrkrone auf das Gestein entstandene Sprünge, Risse, und dgl. ein, und lockert den Gesteinsverband, sodaß dem Flüssigkeitsstrahl, insbesondere Wasserstrahl, eine zusätzliche abtragende Wirkung zuzuschreiben ist. Diese Wirkung tritt in der Regel bei einem Druck zwischen 500 und 4000 bar auf.

Wesentlich für die Wirkung der Hochdruckmediumstrahlen ist, daß der Strahl mit den Schneiden der Bohrkrone kooperieren kann, das heißt, daß die Strahlen an jene Stellen des Gesteins gelenkt werden, wo die Risse auftreten. Berücksichtigt man, daß eine enge Wechselwirkung zwischen Rißwachstum und Anordnung der Schneidkanten auf der Bohrkrone besteht, so wird die hohe Bedeutung der exakten Ausrichtung des oder der Flüssigkeitsstrahlen besonders deutlich.

Die Flüssigkeitsstrahlen treten durch Düsen aus dem Bohrwerkzeug aus, wobei die Düsen beispielsweise aus Korund bestehen, und eine Durchtrittsöffnung aufweisen, die nur den Bruchteil eines Millimeters beträgt. Da die Düsen in der Regel eine geringere Standzeit als die Bohrkronen als solche aufweisen, sollen diese Düsen lösbar mit der Bohrkrone verbunden werden.

Bei einer Bohrkrone für flüssigkeitsstrahlunterstütztes Bohren ist es bereits bekannt geworden, die scheibenförmige Düse durch eine Überwurfmutter, welche einen Schlitz zur Betätigung mit einem Schraubenzieher aufweist, an der Bohrkrone zu befestigen. Damit kann zwar ein Austausch der feinteiligen Düse auch mit gröberem Werkzeug durchgeführt werden, wobei allerdings eine genaue Positionierung der Düse und auch eine optimale Abdichtung, wodurch ein entsprechender Druckverlust vermieden wird, in der Regel spätestens nach Austausch der Düsen nicht mehr gewährleistet sind.

Weiters ist aus der DE-A-3 029 963, insbesondere Fig. 5, eine Düse bekannt, die sich für die Bildung eines feinen Wasserstrahles eignet. Ähnlich einer Rohrverschraubung ist der Tragkörper anschraubbar und am Ende durch eine in einen Gummiring gelagerte Blende abgeschlossen. Die Durchgangsbohrung ist stufenweise erweitert und reicht bis zu einem Sechskantloch, das zur Aufnahme eines Werkzeuges dient. Ein an der Außenseite angeordneter konischer Bereich sorgt für Zentrierung und Abdichtung. Da aber die Blende in einem Gummiring geführt ist, ist eine Positionierung bei Austausch nur schwer möglich und eine stabile Führung nicht gegeben.

Ferner ist aus US-A-3 120 284 eine Düsenanordnung bekannt geworden, die aus einem Einschraubkörper besteht, in dem eine Blende befestigt ist. Mit Hilfe einer Dichtmasse ist die Blende im Einschraubkörper eingebettet. Diese Anordnung eignet sich jedoch weniger für hohe Betriebsdrücke, da die Bohrung für den Wasserstrahl zu groß ist.

Die vorliegende Erfindung hat sich zur Aufgabe gestellt, ein Bohrwerkzeug für flüssigkeitsstrahlunterstütztes, insbesondere drehendes Bohren in Gestein zu schaffen, bei welcher die Düsen für den Flüssigkeitsstrahl, insbesondere Wasserstrahl, genau positioniert werden, wobei bei einem Austausch dieser Düsen eine identische Wasserstrahlrichtung wie vor dem Austausch gewährleistet sein soll. Erfindungsgemäß wird das Ziel dadurch erreicht, daß die Düse mit einem Düsenstein und einem sich in Strahlrichtung längserstreckenden Haltekörper aufgebaut ist, wobei der Haltekörper über einen Ringkörper in einer Ausnehmung, insbesondere Bohrung des Bohrwerkzeugkörpers, lösbar gehalten ist, und einen zylindrischen Ansatz, insbesondere Schaft, aufweist, welcher an einer zylindrischen Ausnehmung des Ringkörpers anliegt, wobei der Schaft eine sich in Längserstreckung desselben erstreckende Ausnehmung für den Durchtritt des gebündelten Flüssigkeitsstrahles aufweist. Dadurch, daß der Düsenstein in einem sich in Strahlrichtung längserstreckenden Haltekörper enthalten ist, kann dieser vollkommen exakt über den Ringkörper in der Ausnehmung des Bohrwerkzeugkörpers gehalten werden, sodaß eine exakte und reproduzierbare Festlegung des Düsensteins und damit des Hochdruckstrahles erreicht ist, wobei auch ein Austausch der Düse durch einfach zu handhabendes Werkzeug, gegebenenfalls vorort, durchführbar ist.

Weist der Haltekörper zumindest eine rotationssymmetrische Führungsfläche auf, die an einer entsprechend ausgebildeten Führungsfläche des Ringkörpers anliegt, so kann eine besonders genaue und exakte Positionierung erreicht werden.

Eine besonders einfache Austauschbarkeit der Düse ist dann gegeben, wenn der Ringkörper ein Außengewinde und die Ausnehmung im Bohrwerkzeugkörper ein entsprechendes Innengewinde aufweist.

Eine sichere oftmalige Verwendung des Ringkörpers ist dann gewährleistet, wenn derselbe einen Mehrkant, insbesondere einen Innenmehrkant, aufweist.

Weist die Ausnehmung im Bohrwerkzeugkörper einen konischen Sitz für den Haltekörper des Düsensteins auf, so ist auf besonders vorteilhafte Weise eine Selbstjustierung gewährleistet.

Ist zwischen Sitz in der Ausnehmung des Bohrwerkzeugkörpers und dem Halteteil für die Düse ein Dichtring in einer ringförmigen Ausnehmung vorgesehen, so kann eine besonders dauerhafte Abdichtung unter geringer Kraftaufwendung und damit geringe Deformation des Sitzes stattfinden.

Eine besonders einfache Variante des Düsenkörpers ergibt sich dann, wenn die ringförmige Ausnehmung für den Dichtungsring im Sitz der Ausnehmung im Bohrwerkzeugkörper vorgesehen ist.

Im folgenden wird die Erfindung anhand der Zeichnungen näher erläutert.

Es zeigen Fig. 1 eine Bohrkrone in Seitenansicht, Fig. 2 eine Bohrkrone in Draufsicht und Fig. 3 den Schnitt durch eine Düse in der Bohrkrone.

Wie aus Fig. 1 ersichtlich, besteht die Bohrkrone aus einem Bohrwerkzeugkörper 1, der mit Bohrschneiden 2 aus Hartmetall versehen ist. Anstelle der Bohrschneiden können auch in das Bohrkronenmaterial eingebettete Diamanten oder andere Schneideinsätze vorgesehen sein. Der Bohrwerkzeugkörper weist weiter eine Zuführung 3 für das fluide Druckmedium, und zwar Wasser, auf. Diese Zuführung verzweigt sich zu mehreren Zuführungen 4, von denen nur zwei dargestellt sind, die in die schematisch dargestellten Düsen 5 münden.

Wie aus Fig. 2 ersichtlich, die eine Draufsicht auf die Bohrkrone gemäß Fig. 1 darstellt, sind die Düsen 5 in bestimmter Abhängigkeit von den Bohrschneiden 2 angeordnet.

In Fig. 3 ist im Bohrwerkzeugkörper 1 eine Ausnehmung 6 dargestellt, die ein Innengewinde 7 aufweist. Diese Ausnehmung weist an ihrem Boden eine ringförmige Erweiterung 8 auf, welche in einen konischen Sitz 9 übergeht. Der Wasserstrahl tritt in Richtung des Pfeiles a aus. In der Ausnehmung 6 ist der Haltekörper 10 mit Düsenstein 11 vorgesehen, wobei der Düsenstein in einer zylindrischen Ausnehmung des Haltekörpers, z. B. durch eine Kunststoffmasse 12 fixiert angeordnet ist. Der Haltekörper 10 weist einen zylindrischen Schaft 13 auf, dessen zylindrische Führungsfläche 14 mit der zylindrischen Führungsfläche 15 des Ringkörpers 16 kooperiert. Der Haltekörper 10 weist eine sich in Längsrichtung erstreckende Ausnehmung 17 auf, durch die der Wasserstrahl in Richtung des Pfeiles a austritt. Wie ersichtlich, ist die Durchtrittsöffnung des Düsensteines wesentlich kleiner als der freie Querschnitt dieser Ausnehmung 17. Der Ringkörper 16 weist ein Außengewinde 18 auf, das mit dem Innengewinde 7 kooperiert. Weiter weist der Ringkörper an dem zur freien Oberfläche weisenden Ende der Bohrkrone einen Sechskant 19 auf, welcher zum Angriff eines entsprechenden Imbusschlüssels od. dgl. dient. Im konischen Sitz 9 ist eine ringförmige Nut 20 vorgesehen, in welcher ein Dichtungsring 21 angeordnet ist. Als weitere Bohrwerkzeuge kommen beispielsweise solche mit Bohrrollen, Stiften, korund- oder diamantbesetzte od. dgl. in Frage.

## Patentansprüche

1. Bohrwerkzeug, insbesondere Bohrkrone für flüssigkeitsstrahlunterstütztes, insbesondere drehendes, Bohren, im Gestein mit einem Bohrwerkzeugkörper (1), der, insbesondere mit Hartmetall aufgebaute, Bohrschneiden (2), Stifte od. dgl. aufweist, mit zumindest einer Zuführung (3, 4) für ein fluides Druckmedium mit einem Druck zwischen 500 und 4000 bar, die in zumindest eine im Bohrwerkzeugkörper (1) lösbar eingesetzte Düse (5) mündet, dadurch gekennzeichnet, daß die Düse mit einem Düsenstein (11) und einem sich in Strahlrichtung (a) längserstreckenden Haltekörper (10) aufgebaut ist, wobei der Haltekörper (10) über einen Ringkörper (16) in einer Ausnehmung (6), insbesondere Bohrung des Bohrwerkzeugkörpers (1) lösbar gehalten ist und einen zylindrischen Ansatz, insbesondere Schaft (13), aufweist, welcher an einer zylindrischen Ausnehmung (15) des Ringkörpers anliegt, wobei der Schaft (13) eine sich in Längserstreckung desselben erstreckende Ausnehmung (17) für den Durchtritt des gebündelten Flüssigkeitsstrahles aufweist.

2. Bohrwerkzeug nach Anspruch 1, dadurch gekennzeichnet, daß der Haltekörper (10) zumindest eine rotationssymmetrische Führungsfläche (14) aufweist, die an einer entsprechend ausgebildeten Führungsfläche (15) des Ringkörpers (16) anliegt.

3. Bohrwerkzeug nach einem der Ansprüche 1 und 2, dadurch gekennzeichnet, daß der Ringkörper (16) ein Außengewinde (18) aufweist, das in ein entsprechendes Innengewinde (7) der Ausnehmung (6) im Bohrwerkzeugkörper (1) eingreift.

4. Bohrwerkzeug nach einem der Ansprüche 1 bis 3, dadurch gekennzeichnet, daß der Ringkörper (16) einen Mehrkant (19) insbesondere Innenmehrkant, aufweist.

5. Bohrwerkzeug nach einem der Ansprüche 1 bis 4, dadurch gekennzeichnet, daß die Ausnehmung (6) im Bohrkörper einen konischen Sitz (9) für den Haltekörper (10) des Düsensteins aufweist.

6. Bohrwerkzeug nach einem der Ansprüche 1 bis 5, dadurch gekennzeichnet, daß zwischen Sitz (9) in der Ausnehmung des Bohrwerkzeugkörpers und dem Haltekörper (10) des Düsensteins (11) ein Dichtungsring in einer ringförmigen Nut (20) vorgesehen ist.

7. Bohrwerkzeug nach Anspruch 6, dadurch gekennzeichnet, daß die Nut für den Dichtungsring im Sitz (9) des Bohrwerkzeugkörpers (1) vorgesehen ist.

## Claims

1. A drilling tool, more particularly a drill bit for liquid jet assisted drilling, more particularly rotary drilling, in rock with a drilling tool body (1), which has drilling edges (2), pins, or the like, more particularly constructed using hard metal, with at least one supply (3, 4) for a fluid pressure medium with a pressure between 500 and 4000 bar, which discharges into at least one nozzle (5) detachably disposed in the drilling tool body, characterised in that the nozzle is constructed with a nozzle block (11) and a holding body (10) extending longitudinally in the direction (a) of the jet, the holding body (10) being detachably held via an annular body (16) in a recess (6), more particularly a bore of the drilling tool body (1) and having a cylindrical projection, more particularly a shaft (13), which abuts a cylindrical recess (15) of the annular body, the shaft (13) having a recess (17) extending in the longitudinal extension thereof for the penetration of the clustered liquid jet.

2. A drilling tool according to claim 1, characterised in that the holding body (10) has at least one rotationally symmetrical guide surface (14), which abuts a correspondingly formed guide surface (15) of the annular body (16).

3. A drilling tool acccrding to either of claims 1 and 2, characterised in that the annular body (16) has an outer thread (18), which engages in a corresponding inner thread (7) of the recess (6) in the drilling tool body (1).

4. A drilling tool according to any one of claims 1 to 3, characterised in that the annular body (16) has multiple corners (19), more particularly multiple inner corners.

5. A drilling tool according to any one of claims 1 to 4, characterised in that the recess (6) in the drilling tool body has a conical seat (9) for the holding body (10) of the nozzle block (10).

6. A drilling tool according to any one of claims 1 to 5, characterised in that a sealing ring is provided in an annular groove (20) between the seat (9) in the recess of the drilling tool body and the holding body (10) of the nozzle stone (11).

7. A drilling tool according to claim 6, characterised in that the groove for the sealing ring is provided in the seat (9) of the drilling tool body (1

## Revendications

1. Outil de forage, notamment couronne de fleuret pour exécuter un forage, notamment rotatif, assisté par une projection de liquide, dans la roche, comportant un corps (1) qui possède des tranchants (2), des broches ou autres, réalisés notamment en un métal dur, et au moins une canalisation d'amenée (3, 4) qui sert à amener un milieu fluide placé à une pression comprise entre 500 et 4000 bars et débouche dans au moins une buse (5) insérée de façon détachable dans le corps (1) de l'outil de forage, caractérisé en ce que la buse comporte un bloc à orifice (11) et un organe de retenue (10), dont la direction longitudinale coîncide avec la direction (a) du jet, l'organe de retenue (10) étant retenu de façon détachable par l'intermédiaire d'un organe annulaire (16) dans un évidement (6), notamment un perçage du corps (1) de l'outil de forage, et comportant un embout saillant cylindrique, notamment un tube (13), qui s'applique contre un évidement cylindrique (15) de l'organe annulaire, ce tube (13) possédant un évidement (17) qui s'étend dans la direction longitudinale du tube et permet le passage du jet serré de liquide.

2. Outil de forage selon la revendication 1, caractérisé en ce que l'organe de retenue (10) comporte au moins une surface de guidage (14) à symétrie de révolution, qui s'applique contre une surface de guidage (15) de forme correspondante de l'organe annulaire (16).

3. Outil de forage selon l'une des revendications 1 et 2, caractérisé en ce que l'organe annulaire (16) comporte un filetage extérieur (18), qui s'engage dans un taraudage correspondant (7) de l'évidement (6) ménagé dans le corps (1) de l'outil de forage.

4. Outil de forage selon l'une des revendications 1 à 3, caractérisé en ce que l'organe annulaire (16) comporte une surface à plusieurs pans (19), notamment une surface intérieure à plusieurs pans.

5. Outil de forage selon l'une des revendications 1 à 4, caractérisé en ce que l'évidement (9) ménagé dans le corps de l'outil de forage comporte un siège conique (9) pour l'organe de retenue (10) du bloc à orifice.

6. Outil de forage selon l'une des revendications 1 à 5, caractérisé en ce qu'une bague d'étanchéité est prévue dans une gorge annulaire (20) entre le siège (19) ménagé dans l'évidement du corps de l'outil de forage et l'organe de retenue (10) du bloc à orifice (11).

7. Outil de forage selon la revendication 6, caractérisé en ce que la gorge destinée à loger la bague d'étanchéité est ménagée dans le siège (9) du corps (1) de l'outil de forage.
